# EUROPÄISCHE PATENTSCHRIFT

(11) **EP 2 118 462 B1**
(45) Veröffentlichungstag und Bekanntmachung des Hinweises auf die Patenterteilung: **11.04.2012**
(21) Anmeldenummer: 08707485.2
(22) Anmeldetag: 01.02.2008
(51) Int. Cl.: F01N 13/10, F01N 13/00, F02F 1/24, F01N 13/18, F02B 77/11

(54) **BRENNKRAFTMASCHINE MIT MEHREREN BRENNRÄUMEN**
INTERNAL COMBUSTION ENGINE COMPRISING SEVERAL COMBUSTION CHAMBERS
MOTEUR À COMBUSTION INTERNE À PLUSIEURS CHAMBRES DE COMBUSTION

(30) Priorität: 16.02.2007 DE 102007007638
(43) Veröffentlichungstag der Anmeldung: 18.11.2009
(73) Patentinhaber: Daimler AG, 70327 Stuttgart (DE)
(72) Erfinder: HÄFNER, Jochen, 73650 Winterbach (DE); NOWAK, Dieter, 73235 Weilheim (DE)
(74) Vertreter: JENSEN & SON
(86) Internationale Anmeldenummer: PCT/EP2008/000799
(87) Internationale Veröffentlichungsnummer: WO 2008/098685

(56) Entgegenhaltungen:
- WO-A-88/02809
- WO-A2-2004/090297
- DE-A1- 2 645 120
- DE-A1- 3 113 251
- DE-C- 405 695
- GB-A- 2 141 174
- JP-A- 54 079 317
- NL-C- 47 467

## Beschreibung

Die Erfindung betrifft eine Brennkraftmaschine mit mehreren Brennräumen in Form von Zylindern, in denen ein Luft/Kraftstoff-Gemisch in einer Verbrennungsreaktion umsetzbar ist und die von einem gemeinsamen Zylinderkopf begrenzt sind, wobei jedem Brennraum ein im Zylinderkopf gebildeter Auslasskanal zugeordnet ist und mehrere Auslasskanäle im Bereich eines Auslasskrümmers in einen gemeinsamen Zusammenflussbereich münden.

Aus der DE 101 41 534 A1 ist ein Zylinderkopf für eine mehrzylindrige Brennkraftmaschine bekannt, in dem sich mehrere Auslasskanäle von Auslassöffnungen der Brennräume erstrecken. Die Auslasskanäle vereinigen sich in einem Zusammenflussbereich, der im Wesentlichen vollständig derart in den Zylinderkopf integriert ist, dass er einstückig mit dem Zylinderkopf ausgeführt und im Bereich einer Oberseite und im Bereich einer Unterseite durch Kühlwasserkanäle begrenzt ist. An einem Flansch des Zylinderkopfes ist eine Montagefläche für einen Katalysator vorgesehen, der somit direkt an den Zylinderkopf angeschraubt verbaut ist. Eine solche Konfiguration erzielt einen besonders umfangreichen Wärmeaustausch zwischen dem Kühlwasser in den Kühlwasserkanälen und dem Abgas im Zusammenflussbereich, es ergibt sich aber eine aufwändige und komplizierte Zylinderkopfgestaltung, die zudem kostenintensiv realisierbar ist.

Aus der WO 2004/090297 A2 ist eine Brennkraftmaschine mit mehreren Zylindern bekannt, bei der die Auslasskanäle der einzelnen Zylinder sich in einem Auspuffkrümmer vereinen und von diesem Auspuffkrümmer eine gemeinsame Leitung zu einer Abgasnachbehandlungsanlage führt. Der Auspuffkrümmer ist teilweise in den Zylinderkopf eingelassen und durch eine Schale abgedeckt, die an einem Dichtflansch am Zylinderkopf dichtend befestigt ist und ein Anschlussstück für die gemeinsame Leitung aufweist.

Aus der JP 54 079317 A ist ebenfalls eine Brennkraftmaschine mit mehreren Zylindern bekannt, bei der die Auslasskanäle der einzelnen Zylinder sich in einem Auspuffkrümmer vereinen und von diesem Auspuffkrümmer eine gemeinsame Leitung zu einer Abgasnachbehandlungsanlage führt. Der Auspuffkrümmer ist teilweise in den Zylinderkopf und das Zylindergehäuse eingelassen und durch eine Schale abgedeckt, die an einem Dichtflansch am Zylinderkopf dichtend befestigt ist.

Aufgabe der Erfindung ist es demgegenüber, mit besonders einfachen Mitteln einen Abgaskrümmer zu schaffen, dessen Wärmeübertragungsverhalten günstig ist.

Diese Aufgabe wird durch eine Brennkraftmaschine mit den Merkmalen des Anspruchs 1 gelöst. Vorteilhafte Weiterbildungen und Ausgestaltungen der Erfindung sind auch Gegenstand der nachfolgenden Beschreibung.

Die Brennkraftmaschine weist mehrere Brennräumen in Form von Zylindern auf, in denen ein Luft/Kraftstoff-Gemisch exotherm umsetzbar ist und die von einem gemeinsamen Zylinderkopf begrenzt sind, wobei jedem Brennraum ein im Zylinderkopf ausgebildeter Auslasskanal zugeordnet ist und mehrere Auslasskanäle im Bereich eines Auslasskrümmers in einen gemeinsamen Zusammenflussbereich münden. Die erfindungsgemäße Brennkraftmaschine beinhaltet einen gemeinsamen Zusammenflussbereich für Abgase, der auf einer ersten Seite durch wenigstens eine Wandung des Zylinderkopfes und auf einer zweiten Seite durch ein separates, an den Zylinderkopf außenseitig angebrachtes Schalenelement begrenzt ist, wobei das Schalenelement zur Führung der Abgasströmung wenigstens abschnittweise trichterförmig und/oder wannenförmig gewölbt ausgeführt ist. Dabei sind auf der ersten Seite des gemeinsamen Zusammenflussbereichs bevorzugt mehrere Auslasskanäle vorgesehen, die als Bestandteile des Zylinderkopfes insbesondere durch Gussverfahren einstückig ausgeführt sind und in den gemeinsamen Zusammenflussbereich münden. Zur Bildung des gemeinsamen Zusammenflussbereichs ist an dem Zylinderkopf außenseitig eine wannenförmige Vertiefung vorgesehen, die bevorzugt durch mehrere einstückig vergossene Wandungen des Zylinderkopfes begrenzt bzw. definiert ist. Die wannenförmige Vertiefung ist mittels des Schalenelements nach außen hin dichtend abgeschlossen, sodass sich zwischen der Vertiefung seitens des Zylinderkopfes und dem Schalenelement ein Raumvolumen ergibt, in dem mehrere Abgasströme vereinigt und umgelenkt werden können. Dieses Raumvolumen ist somit teils innerhalb des Zylinderkopfes und teils außerhalb des Zylinderkopfes gebildet wobei das Schalenelement doppelwandig ausgeführt ist.

In einer Ausgestaltung der Erfindung sind an dem Schalenelement einerseits ein Montageflansch zur abgedichteten Befestigung des Schalenelements am Zylinderkopf sowie eine Auslassöffnung mit einem Rohrflansch zur Montage eines Abgasrohrs oder einer Abgasreinigungseinheit vorgesehen, wobei Montageflansch und Rohrflansch unterschiedliche Abmessungen aufweisen. Der im Wesentlichen ringförmige Montageflansch definiert eine ebene oder gewölbte Trennebene zwischen Zylinderkopf und Schalenelement, wobei die Trennebene den Zusammenflussbereich bzw. das Raumvolumen durchgreift und geometrisch unterteilt. Der Rohrflansch ist zumindest hinsichtlich einer geometrischen Abmessung, insbesondere hinsichtlich einer maximalen Quererstreckung und/oder seines Durchmessers und/oder des durchströmbaren Querschnitts kleiner gestaltet als der Montageflansch.

Obige sowie weitere Merkmale und Vorteile der Erfindung werden aus der nachfolgenden Beschreibung eines bevorzugten, nicht-einschränkenden Ausführungsbeispiels der Erfindung unter Bezugnahme auf die beiliegenden Zeichnungen besser verständlich.

Darin zeigen
- Figur 1:: einen schematisch dargestellten Schnitt durch einen Zylinderkopf einer erfindungsgemäßen Brennkraftmaschine mit einem Abgaskrümmer und
- Figur 2:: eine perspektivische Ansicht des Zylinderkopfs.

Figur 1 zeigt einen Horizontalschnitt durch einen Zylinderkopf einer erfindungsgemäßen Brennkraftmaschine, die in zwei separaten, V-förmig angeordneten Zylinderbänken sechs Zylinder aufweist, in denen ein Luft/Kraftstoff-Gemisch unter Druck- und Wärmefreisetzung verbannt werden kann. Die Verbrennung kann dabei nach dem Dieselverfahren, nach dem Ottoverfahren oder nach einem ähnlichen Brennverfahren durchgeführt werden. Drei Zylinder weisen vorliegend drei Brennräume auf, die von einem gemeinsamen, bevorzugt einstückig in einem Gussverfahren hergestellten Zylinderkopf 1 begrenzt sind. Jedem Brennraum sind zwei im Zylinderkopf 1 gebildete Auslasskanäle 2 zugeordnet, die über nicht dargestellte Auslassventile in an sich bekannter Weise verschließbar sind. Die Auslasskanäle 2 sind in bevorzugter Weise in Richtung nachgeschalteter Abgasleitung gekrümmt ausgeführt und eng an eine Zylinderkopfverschraubung und/oder eng an Schmieröl-Rücklaufbohrungen angrenzend positioniert.

Der beschriebenen Mehrzahl von sechs Auslasskanälen 2 einer Zylinderbank ist im Bereich eines Auslasskrümmers 3 ein gemeinsamer Zusammenflussbereich 3a zugeordnet, in dem die durch die Auslasskanäle 2 geführten Abgasströme vereinigt werden. Der gemeinsame Zusammenflussbereich 3a ist auf einer ersten Seite A durch eine Wandung 1a des Zylinderkopfes 1 begrenzt. Die Wandung 1a des Zylinderkopfs ist im Wesentlichen wannen- oder topfförmig ausgeführt und von einer Montagefläche 1b ringförmig umgeben. Innerhalb der Wandung 1a sind Durchlässe zu den Auslasskanälen 2 gebildet, die ausgehend von einer entlang der ringförmigen Montagefläche 1b zu definierenden, nicht ringförmigen Trennfläche T zurückgesetzt angeordnet sind.

Auf einer zweiten Seite B ist der Zusammenflussbereich 3a durch ein separates, an den Zylinderkopf außenseitig angebrachtes Schalenelement 4 begrenzt ist, das als Bestandteil des Auslasskrümmers 3 den Zusammenflussbereich 3a nach außen hin begrenzt. Das Schalenelement 4 ist bevorzugt aus einem temperaturbeständigen Metallblech, insbesondere aus einem Stahlblech, oder als Metallgussteil hergestellt und wenigstens abschnittsweise trichterförmig und/oder wannenförmig gewölbt ausgeführt. Seine einfache Form ermöglicht eine besonders einfache und kostengünstige Herstellung des Schalenelements. In einem modifizierten Ausführungsbeispiel weist das Schalenelement eine umlaufende ringförmige Nut auf, die im Bereich der wannenförmigen Montagefläche in den Zylinderkopf eingreift. Erfindungsgemäß ist das Schalenelement doppelwandig ausgeführt. In wiederum einem weiteren, modifizierten Ausführungsbeispiel ist das Schalenelement vergleichsweise schmal ausgeführt, wodurch die Abdichtung zwischen dem Zylinderkopf und dem Schalenelement verbessert ist.

Das Schalenelement 4 weist zur insbesondere lösbaren Befestigung mittels Schrauben einen Montageflansch 4a auf, der anliegend an die Montagefläche 1b gestaltet ist. Zwischen Montagefläche 1b und Montageflansch 4a sind somit eines oder mehrere bevorzugt ringförmige Dichtelemente einsetzbar, die in der Trennebene T zu liegen kommen.

Beabstandet von der Trennebene T und beabstandet vom Zylinderkopf 1 ist an dem Schalenelement 4 ein Rohrflansch 4b vorgesehen, dessen durchströmbarer Querschnitt sich hinsichtlich wesentlicher geometrischer Abmessungen von demjenigen des Montageflansches 4a unterscheidet. In bevorzugter Weise weist der Rohrflansch einen im Wesentlichen kreisförmigen Durchlassquerschnitt auf, sodass unmittelbar angrenzend ein zylindrisches Rohrelement montierbar ist. Das Rohrelement kann dabei Bestandteil einer Abgasrohrleitung und/oder einer Abgasreinigungseinheit (Katalysator, Filter oder dergleichen) sein.

Die wannenförmige Vertiefung ist mittels des Schalenelements 4 nach außen hin dichtend abgeschlossen, sodass sich zwischen der Vertiefung seitens des Zylinderkopfes 1 und dem Schalenelement 4 ein Raumvolumen ergibt, in dem mehrere Abgasströme vereinigt, umgelenkt und an ein nachgeschaltetes Abgassystem weitergeleitet werden können. Dieses Raumvolumen ist somit teils innerhalb des Zylinderkopfes (Seite A) und teils außerhalb des Zylinderkopfes (Seite B) gebildet, wodurch sich zum einen ein besonders einfacher und kostengünstig realisierbarer Aufbau aus zwei näherungsweise vertikal unterteilten Hälften ergibt. Zum anderen lässt sich durch konstruktive Maßnahmen, z.B. Dimensionierung von Form und Tiefe des Schalenelements sowie der korrespondierenden Vertiefung seitens des Zylinderkopfes 1 ein gewünschtes Wärmeübertragungsverhalten einstellen. Vor allem beim Kaltstart der Brennkraftmaschine ist erfindungsgemäß ein Wärmeeintrag ins Kühlwasser gegenüber einer voll in den Zylinderkopf integrierten Ausführung des Abgaskrümmers reduziert, sodass sich eine schnellere Erwärmung nachgeschalteter Abgasreinigungseinheiten ergibt.

## Patentansprüche

1. Brennkraftmaschine mit mehreren Brennräumen in Form von Zylindern, in denen ein Luft/Kraftstoff-Gemisch exotherm umsetzbar ist und die von einem gemeinsamen Zylinderkopf
(1) begrenzt sind, wobei jedem Brennraum ein Auslasskanal (2) zugeordnet ist und mehrere Auslasskanäle (2) im Bereich eines Auslasskrümmers (3) in einen gemeinsamen Zusammenflussbereich (3a) münden, der auf einer ersten Seite (A) durch wenigstens eine Wandung (1a) des Zylinderkopfs und auf einer zweiten Seite (B) durch ein separates, an den Zylinderkopf außenseitig angebrachtes Schalenelement (4) begrenzt ist, wobei das Schalenelement zur Führung der Abgasströmung wenigstens abschnittsweise trichterförmig und/oder wannenförmig gewölbt ausgeführt ist,
**dadurch gekennzeichnet, dass**
die Auslasskanäle (2) im Zylinderkopf (1) gebildet sind und dass innerhalb der Wandung (1a) des Zylinderkopfs, die den gemeinsamen Zusammenflussbereich (3a) auf der ersten Seite begrenzt, Durchlässe zu den Auslasskanälen
(2) gebildet sind, dass das Schalenelement doppelwandig ausgeführt ist
und dass zur Bildung des gemeinsamen Zusammenflussbereichs an dem Zylinderkopf außenseitig eine wannenförmige Vertiefung vorgesehen ist.

2. Brennkraftmaschine nach Anspruch 1,
**dadurch gekennzeichnet, dass**
an dem Schalenelement (4) einerseits ein Montageflansch (4a) zur abgedichteten Befestigung des Schalenelements am Zylinderkopf (1) sowie eine Auslassöffnung mit einem Rohrflansch (4b) zur Montage eines Abgasrohrs oder einer Abgasreinigungseinheit vorgesehen sind, wobei Montageflansch (4a) und Rohrflansch (4b) unterschiedliche Abmessungen aufweisen.

3. Brennkraftmaschine nach einem der Ansprüche 1 oder 2, **dadurch gekennzeichnet, dass**
das Schalenelement (4) aus einem temperaturbeständigen Metallblech oder als Metallgussteil hergestellt ist.

## Claims

1. Internal combustion engine comprising several combustion chambers in the form of cylinders in which an air/fuel mixture can be converted exothermally and which are bounded by a common cylinder head (1), wherein an exhaust port (2) is assigned to each combustion chamber and several exhaust ports (2) terminate in the region of an exhaust manifold (3) into a common confluence region (3a), which is bounded on a first side (A) by at least one wall (1 a) of the cylinder head and on a second side (B) by a separate shell element (4) mounted on the outside of the cylinder head, the shell element being designed to have a funnel- and/or trough-shaped curvature at least in sections in order to guide the exhaust gas flow,
**characterised in that**
the exhaust ports (2) are formed in the cylinder head (1), **in that** openings leading to the exhaust ports (2) are formed within the wall (1 a) of the cylinder head which bounds the common confluence region (3a), **in that** the shell element is double-walled, and **in that** a trough-shaped recess is provided on the outside of the cylinder head in order to form the common confluence region.

2. Internal combustion engine according to claim 1,
**characterised in that**
the shell element (4) is provided on one side with a mounting flange (4a) for the sealed mounting of the shell element on the cylinder head (1) and on the other side with an outlet port with a pipe flange (4b) for mounting an exhaust pipe or an exhaust gas purification unit, the mounting flange (4a) and the pipe flange (4b) having different dimensions.

3. Internal combustion engine according to claim 1 or 2,
**characterised in that**
the shell element (4) is produced from heat-resistant sheet metal or as a metal casting.

## Revendications

1. Moteur à combustion interne comprenant plusieurs chambres de combustion sous forme de cylindres dans lesquels un mélange air/carburant peut être mis à réagir de manière exothermique, à chaque chambre de combustion est associé un conduit de sortie (2) et plusieurs conduits de sortie (2) débouchent dans la zone d'un collecteur d'échappement (3), dans une zone de jonction commune (3a) qui est délimitée, sur un premier côté (A), par au moins une paroi (1a) de la culasse et, sur un second côté (B), par un élément en coque (4) séparé, appliqué à l'extérieur de la culasse, l'élément en coque étant incurvé, au moins partiellement, en forme générale d'entonnoir et/ou de cuvette, en vue d'assurer le guidage du courant de gaz d'échappement, **caractérisé en ce que** les conduits de sortie (2) sont formés dans la culasse et **en ce qu'**à l'intérieur de la paroi (1a) de la culasse, qui délimite la zone de jonction commune (3a) sur le premier côté, sont agencés des passages vers les conduits de sortie (2) et **en ce que** l'élément en coque est réalisé avec une double paroi, et **en ce qu'**un évidement en forme de cuvette est prévu pour former la zone de jonction commune sur la face extérieure de la culasse.

2. Moteur à combustion interne selon la revendication 1, **caractérisé en ce que** sur l'élément en coque (4) sont prévus d'une part une bride de montage (4a) pour fixer de manière étanche l'élément en coque à la culasse (1) et d'autre part un orifice de passage avec une bride de tuyau (4b) pour le montage d'un tuyau de gaz d'échappement ou d'une unité d'épuration des gaz d'échappement, la bride de montage (4a) et la bride de tuyau (4b) ayant des dimensions différentes.

3. Moteur à combustion interne selon la revendication 1 ou la revendication 2, **caractérisé en ce que** l'élément en coque (4) est fabriqué en tôle métallique thermorésistante ou en tant que pièce moulée en métal.
